# EUROPÄISCHE PATENTSCHRIFT

(11) **EP 2 932 521 B1**
(45) Veröffentlichungstag und Bekanntmachung des Hinweises auf die Patenterteilung: **27.09.2017**
(21) Anmeldenummer: 13814880.4
(22) Anmeldetag: 17.12.2013
(51) Int. Cl.: H01H 71/40, H01H 71/10, H01H 89/00

(54) **SICHERUNGSAUTOMAT MIT HILFSKURZSCHLUSS**
AUTOMATIC CIRCUIT BREAKER WITH AUXILIARY SHORT CIRCUIT
AUTOMATE DE SÉCURITÉ AYANT UN COURT-CIRCUIT AUXILIAIRE

(30) Priorität: 17.12.2012 DE 102012112435
(43) Veröffentlichungstag der Anmeldung: 21.10.2015
(73) Patentinhaber: Phoenix Contact GmbH & Co. KG, 32825 Blomberg (DE)
(72) Erfinder: SCHAPER, Elmar, 32676 Lügde (DE); HEUER, Lutz, 32825 Blomberg (DE); SCHÜRGENS, Detlev, 32825 Blomberg (DE); SCHULZ, Bernd, 37671 Höxter (DE)
(74) Vertreter: Michalski Hüttermann & Partner Patentanwälte mbB
(86) Internationale Anmeldenummer: PCT/EP2013/076971
(87) Internationale Veröffentlichungsnummer: WO 2014/095918

(56) Entgegenhaltungen:
- EP-A1- 0 550 927
- WO-A1-2010/099903

## Beschreibung

Die vorliegende Erfindung betrifft einen Sicherungsautomaten zur Absicherung einer Phase mit einer Eingangsklemme, einer Ausgangsklemme, einem Strompfad, der die Eingangsklemme und die Ausgangsklemme elektrisch leitend verbindet, einer Trennvorrichtung, die in dem Strompfad angeordnet und ausgeführt ist, diesen bei einer Betätigung zu unterbrechen, und einer Überwachungseinrichtung, die ausgeführt ist, den Strom in dem Strompfad zu überwachen und bei Erkennung eines Überstroms die Trennvorrichtung zu betätigen. Weiterhin betrifft die Erfindung eine Sicherungsanordnung mit einer Mehrzahl oben angegebener Sicherungsautomaten für die Verwendung in einer mehrphasigen Versorgungsleitung, wobei jede Phase mit einem Sicherungsautomaten gesichert ist.

In Stromkreisen werden elektrische Leitungen vor Erwärmung und Kurzschluss durch die Verwendung Sicherungseinrichtungen geschützt, die beispielsweise beim Auftreten eines Kurzschlusses eine Unterbrechung der Leitung herbeiführen. Derartige Sicherungseinrichtungen können als Sicherungsautomaten oder auch als Schmelzsicherungen ausgeführt sein.

Ein solcher Sicherungsautomat ist mit seiner Eingangsklemme mit einer Stromquelle verbunden. Seine Ausgangsklemme ist mit der Last verbunden, wobei die Eingangsklemme und die Ausgangsklemme über einen Strompfad verbunden sind. In dem Strompfad ist eine Trennvorrichtung angeordnet, die ausgeführt ist, diesen bei einer Betätigung zu unterbrechen. Die Trennvorrichtung ist üblicherweise als Schalter, genauer als Öffner, ausgeführt. Der Sicherungsautomat weist zusätzlich eine Überwachungseinrichtung auf, die den Strom in dem Strompfad überwacht. Bei der Erkennung eines Überstroms wird durch die Überwachungseinrichtung die Trennvorrichtung betätigt, so dass diese den Strompfad unterbricht. Üblicherweise weist der Sicherungsautomat ein Betätigungselement auf, welches bei der Betätigung der Trennvorrichtung betätigt wird, so dass das Betätigen der Trennvorrichtung von außen erkennbar ist. Über das Betätigungselement kann die Trennvorrichtung zusätzlich manuell betätigt werden, um die Unterbrechung aufzuheben oder herbeizuführen.

Beim Unterbrechen des Strompfads kommt es zu einem Lichtbogen, so dass der Strom in dem Strompfad nicht unmittelbar unterbrochen wird. Der Strom wird erst vollständig unterbrochen, wenn der Lichtbogen gelöscht ist. Daher werden bekannte Sicherungsautomaten üblicherweise mit Löschkammern ausgeführt, in welche der Lichtbogen hineinläuft und gelöscht wird. In der Löschkammer wird der Lichtbogen durch Löschbleche zerteilt und unterbrochen.

Ab dem Auftreten des Lichtbogens steigt der Widerstand über der Trennvorrichtung und der Strom nimmt ab. Die Ausschaltzeit bis zum Erlöschen des Lichtbogens beträgt bei bekannten Sicherungsautomaten wenigstens 4 ms. In dieser Zeit kann jedoch eine Beschädigung oder gar Zerstörung der mit der Ausgangsklemme des Sicherungsautomaten verbundenen Last erfolgen.

In mehrphasigen Versorgungssystemen wird jede Phase mit einem derartigen Sicherungsautomaten abgesichert.

In der Anwendung tritt vielfach das Problem auf, dass die zulässigen Parameter eines nachgeschalteten Schaltgerätes, beispielsweise ein Schütz oder ein Motorschaltgerät, überschritten werden können, sodass Sicherungsautomaten ausgewählt werden müssen, die schon bei geringen Strömen auslösen. Alternativ oder zusätzlich werden die Schaltgeräte überdimensioniert, was mit erhöhten Kosten verbunden ist und zu zusätzlichen Verlusten führen kann. Dies führt in Anwendungen mit hohen Spitzenströmen, wie sie beispielsweise beim Anlaufen von Motoren auftreten können, zu einem Designkonflikt. Auch ist jeweils eine individuelle Dimensionierung der Anlage erforderlich.

Darüber hinaus können aus dem Stand der Technik bekannte strombegrenzende Schaltelemente zwar schnell hohe Kurzschlussströme abschalten, wirken jedoch bei erhöhten Dauerströmen zu langsam, so dass durch die nachgelagerten Lasten und Schaltgeräte zu große Ströme fließen können. Dadurch wird eine Abstimmung zwischen dem Sicherungsautomaten, der Stromversorgung und der Last zusätzlich erschwert.

In diesem Zusammenhang wird gemäß der Norm IEC 60947-4-1 im Rahmen des Kurzschlussschutzes zwischen zwei Zuordnungsarten unterschieden, die den zulässigen Schädigungsgrad eines Gerätes bzw. einer Last bei Überströmen beschreiben. In der Zuordnungsart 1 dürfen nachgelagerte Geräte, wie zum Beispiel Schütze oder Halbleiterschaltgeräte, zerstört werden. In der Zuordnungsart 2 müssen die nachgelagerten Geräte prinzipiell funktionsfähig bleiben. Während mechanische Schaltgeräte, wie Schütze, häufig der Zuordnungsart 2 zugeordnet sind, erfüllen Halbleiterschaltgeräte, beispielsweise für Motoren, meist die Anforderungen der Zuordnungsart 1.

In diesem Zusammenhang ist aus der WO 2010/099903 A1 ein mehrpoliger elektrischer Selbstschalter, insbesondere ein mehrpoliger Leitungsschutzschalter, bekannt. Der Selbstschalter umfasst zwei nebeneinander angeordnete Selbstschalter, von denen jeder eine Reihenschaltung aus einem Hauptstrompfad, einem normalerweise geschlossenen ersten Schalter und einer elektromagnetischen Auslösevorrichtung, die zwischen einen ersten und einen zweiten elektrischen Anschluss geschaltet ist, eine elektrothermischen Auslösevorrichtung, die parallel zu dem einen normalerweise geschlossenen zweiten Schalter aufweisenden Hauptstrompfad geschaltet ist, so dass die elektrothermische Auslösevorrichtung normalerweise von dem Hauptstrompfad überbrückt ist, und ein Schaltschloss zum Öffnen des ersten Schalters und zum Betätigen eines Mitnehmers, der die Schaltbewegungen des Schaltschlosses des einen Selbstschalters auf das Schaltschloss des anderen Selbstschalters überträgt. Die elektromagnetischen Auslösevorrichtung weist einen ersten Anker zum Öffnen des zweiten Schalters bei Erreichen eines ersten Schwellenstroms und einen zweiten Anker zum Öffnen des ersten Schalters und zum Betätigen des Schaltschlosses bei Erreichen eines zweiten Schwellenstroms auf, der größer als der ersten Schwellenstrom ist.

Ausgehend von dem oben genannten Stand der Technik liegt der Erfindung somit die Aufgabe zugrunde, einen Sicherungsautomaten und eine Sicherungsanordnung der oben genannten Art anzugeben, die einen verbesserten Schutz von nachgeschalteten Lasten und Schaltgeräten vor Überströmen ermöglichen.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Erfindungsgemäß ist somit ein Sicherungsautomat zur Absicherung einer Phase angegeben mit einer Eingangsklemme, einer Ausgangsklemme, einem Strompfad, der die Eingangsklemme und die Ausgangsklemme elektrisch leitend verbindet, einer Trennvorrichtung, die in dem Strompfad angeordnet und ausgeführt ist, diesen bei einer Betätigung zu unterbrechen, einer Ableitklemme, einem Ableitpfad, der an seinem einen Ende mit dem Strompfad zwischen der Trennvorrichtung und der Ausgangsklemme sowie an seinem anderen Ende mit der Ableitklemme verbunden ist, einer Verbindungsvorrichtung, die in dem Ableitpfad angeordnet und ausgeführt ist, diesen bei einer Betätigung durchzuverbinden, und einer Überwachungseinrichtung, die ausgeführt ist, den Strom in dem Strompfad zu überwachen und bei Erkennung eines Überstroms die Trennvorrichtung und die Verbindungsvorrichtung zu betätigen, so dass die Ströme während des Schaltens der Trennvorrichtung nach dem Schalten der Verbindungseinrichtung über die Ableitklemme abfließen, wobei die Überwachungseinrichtung ausgeführt ist, eine Dauerstromüberwachung und eine Kurzschlussstromüberwachung durchzuführen.

Erfindungsgemäß ist außerdem eine Sicherungsanordnung mit einer Mehrzahl oben genannter Sicherungsautomaten für die Verwendung in einer mehrphasigen Versorgungsleitung angegeben, wobei jede Phase mit einem Sicherungsautomaten gesichert ist, und die Sicherungsautomaten miteinander gekoppelt sind.

Grundidee der vorliegenden Erfindung ist es also, eine Sicherungsautomaten anzugeben, der durch die Verbindung von Dauerstrom und Kurzschlussstrom einen zuverlässigen Schutz von nachgeschalteten Lasten vor Überströmen gewährleistet, und dessen Schutzwirkung besonders schnell eintritt, indem Ströme während des Schaltens der Trennvorrichtung durch auftretende Lichtbögen über die Ableitklemme abgeleitet werden. Der Sicherungsautomat hat somit zwei Charakteristiken, zum einen den Leitungsschutz zum Schutz vor überhöhten Dauerströmen, die oberhalb eines zulässigen, maximalen Dauerstroms liegen, und zum anderen einen Kurzschlussschutz, um einen Schutz vor zu großen Spitzenströmen zu gewährleisten. Die Ströme während des Schaltens der Trennvorrichtung können nach dem Schalten der Verbindungseinrichtung über die Ableitklemme abfließen, sodass die Schutzfunktion des Sicherungsautomaten bereits sehr schnell eintritt. Abhängig von den Schaltzeiten der Verbindungseinrichtung können hier Zeiten in der Größenordnung von 0,2 ms erreicht werden, nach denen die Last im Wesentlichen ohne Strom ist.

Vorzugsweise ist die Überwachungseinrichtung zur gemeinsamen Betätigung der Trenneinrichtung und der Verbindungseinrichtung ausgeführt. Besonders bevorzugt erfolgt eine gleichzeitige Betätigung der Trenneinrichtung und der Verbindungseinrichtung durch die Überwachungseinrichtung.

Der Sicherungsautomat ist mit seiner Eingangsklemme mit einer Stromversorgung und an seiner Ausgangsklemme mit einer Last, die eine elektrische Schalteinrichtung aufweisen kann, verbindbar. Die Ableitklemme ist vorzugsweise mit einer Masse oder einem Nullleiter verbindbar, über den ein Strom beim Schalten abfließen kann. Die Trenneinrichtung ist vorzugsweise als Öffner zum Unterbrechen des Strompfads ausgeführt. Die Verbindungseinrichtung ist üblicherweise als Schließer zum Durchverbinden des Ableitpfades ausgeführt.

In mehrphasigen Stromversorgungen wird jeder Sicherungsautomat mit seiner Eingangsklemme mit einer Phase der Stromversorgung verbunden. Die Ableitklemmen sind vorzugsweise mit einer Masse oder einem PE-Leiter verbindbar, über die der Strom beim Schalten abfließen kann. Alternativ kann die Ableitklemme mit einer jeweils anderen Phase oder einem synthetischen Sternpunkt verbunden werden.

In vorteilhafter Ausgestaltung der Erfindung ist der Sicherungsautomat derart weitergebildet, dass die Überwachungseinrichtung einen Bi-Metallschalter zur Dauerstromüberwachung aufweist. Es wird also die Wärme in dem Strompfad erfasst, um einen überhöhten Leitungsstrom zu erfassen. Durch die Wahl der Bi-Metall Charakteristik kann das Schutzverhalten gewählt werden.

In vorteilhafter Ausgestaltung der Erfindung ist der Sicherungsautomat derart weitergebildet, dass die Überwachungseinrichtung einen Magnetschalter zur Kurzschlussstromüberwachung aufweist. Entsprechend kann eine magnetische Schnellauslösung als Kurzschlussschutz für schnelle Vorgänge, d.h. schnell auftretende Spitzenströme, erfolgen. Die Empfindlichkeit des Kurzschlussschutzes kann über die Eigenschaft des magnetischen Materials erreicht werden. Der zeitliche Verlauf des magnetischen Feldes entspricht einer Hysteresekurve. Vorzugsweise wird durch den Überstrom ein Magnetfeld erzeugt, so dass mit Hilfe einer Relaisspule und Anker eine Betätigung erfolgen kann.

In vorteilhafter Ausgestaltung der Erfindung ist der Sicherungsautomat derart weitergebildet, dass der Sicherungsautomat eine Koppeleinrichtung aufweist, mit der die Trennvorrichtung und die Verbindungsvorrichtung zur gemeinsamen Betätigung gekoppelt sind, und die Überwachungseinrichtung zur Betätigung der Trennvorrichtung und der Verbindungsvorrichtung über die Koppeleinrichtung ausgeführt ist. Die Überwachungseinrichtung muss also nur die Koppeleinrichtung betätigen, wodurch automatisch die Trennvorrichtung und die Verbindungsvorrichtung betätigt werden. Die Koppeleinrichtung kann prinzipiell beliebig ausgeführt sein. Beispielsweise kann die Koppeleinrichtung eine elektrische oder elektronische Koppeleinrichtung sein. Besonders bevorzugt ist die Koppeleinrichtung eine mechanische Koppeleinrichtung. Weiter bevorzugt erfolgt die Betätigung der Koppeleinrichtung durch ein Relais.

In vorteilhafter Ausgestaltung der Erfindung ist der Sicherungsautomat derart weitergebildet, dass der Sicherungsautomat ein Betätigungselement aufweist, welches bei einer Betätigung durch die Überwachungseinrichtung betätigt wird, so dass die Betätigung von außen erkennbar ist. Vorzugsweise ist das Betätigungselement mit der Koppeleinrichtung verbunden.

In vorteilhafter Ausgestaltung der Erfindung ist der Sicherungsautomat derart weitergebildet, dass das Betätigungselement ausgeführt ist, eine manuelle Betätigung der Trennvorrichtung und der Verbindungsvorrichtung auszuführen. Entsprechend kann der Sicherungsautomat manuell betätigt werden, um eine nachgeschaltete Last von der Stromversorgung zu trennen. Vorzugsweise ist das Betätigungselement mit der Koppeleinrichtung verbunden.

In vorteilhafter Ausgestaltung der Erfindung ist die Sicherungsanordnung derart weitergebildet, dass die Sicherungsautomaten mechanisch miteinander gekoppelt sind. Durch die mechanische Kopplung können die Sicherungsautomaten gegenseitig eine Betätigung durch ihre jeweilige Überwachungseinrichtung auf die anderen Sicherungsautomaten übertragen. Die mechanische Kopplung ist besonders zuverlässig und leicht herzustellen.

In vorteilhafter Ausgestaltung der Erfindung ist die Sicherungsanordnung derart weitergebildet, dass die Sicherungsautomaten ein Betätigungselement für eine manuelle Betätigung der Trennvorrichtung und der Verbindungsvorrichtung aufweisen, und die Sicherungsautomaten über ein Kopplungselement mechanisch miteinander gekoppelt sind. Die mechanische Kopplung ist besonders zuverlässig und ermöglicht eine einfache Übertragung der Betätigung zwischen den Sicherungsautomaten. Besonders bevorzugt ist das Kopplungselement als separates Bauteil zur Anbringung an den Betätigungselementen ausgebildet. Damit kann die Kopplung der Sicherungsautomaten flexibel durchgeführt werden. Insbesondere können verfügbare Sicherungsautomaten ohne Weiteres miteinander gekoppelt werden, so dass damit jederzeit eine Sicherungsanordnung gebildet werden kann.

In vorteilhafter Ausgestaltung der Erfindung ist die Sicherungsanordnung derart weitergebildet, dass das Kopplungselement einen Handbetätiger zur manuellen Betätigung der gekoppelten Sicherungsautomaten aufweist. Somit kann auch die Sicherungsanordnung entsprechend der Betätigung der Sicherungsautomaten manuell betätigt werden, um die Last von der Stromversorgung für alle Phasen gleichzeitig zu trennen. Vorzugsweise ist der Handbetätiger zur manuellen Betätigung sowohl zum gemeinsamen Trennen der Strompfade der einzelnen Sicherungsautomaten wie auch zum Durchverbinden der Strompfade ausgeführt, entsprechend der Funktion des Betätigungselements des Sicherungsautomaten. Besonders bevorzugt ist der Handbetätiger derart ausgeführt, dass die Betätigung von außen erkennbar ist.

In vorteilhafter Ausgestaltung der Erfindung ist die Sicherungsanordnung als integrales Gerät ausgeführt.

Nachfolgend wird die Erfindung unter Bezugnahme auf die anliegende Zeichnung anhand bevorzugter Ausführungsformen näher erläutert.

Es zeigen
- Fig. 1: ein Schaltbild mit einer Sicherungsanordnung, die zwischen einer mehrphasigen Stromversorgung und einer mehrphasigen Last angeordnet ist,
- Fig. 2: eine Detailansicht des Schaltbilds aus Fig. 1, in der nur ein Sicherungsautomat der Sicherungsanordnung dargestellt ist,
- Fig. 3: eine Detailansicht des Schaltbilds aus Fig. 2, in welcher der in Fig. 2 gezeigte Sicherungsautomat im Detail dargestellt ist,
- Fig. 4: ein Diagramm eines Laststromverlaufs bei Verwendung eines konventionellen Sicherungsautomaten bei der Erfassung eines Überstroms,
- Fig. 5: ein Diagramm eines Laststromverlaufs bei Verwendung eines erfindungsgemäßen Sicherungsautomaten bei der Erfassung eines Überstroms, und
- Fig. 6: ein Diagramm mit den Stromverläufen im Strompfad, im Ableitpfad und über die Ausgangsklemme des Sicherungsautomaten.

Die Figuren 1 bis 3 zeigen eine erfindungsgemäße Sicherungsanordnung 1 mit einer Mehrzahl Sicherungsautomaten 2. Die Sicherungsanordnung 1 ist eingangsseitig an eine mehrphasige Stromversorgung 3 bzw. Versorgungsleitung angeschlossen, wobei jede Phase 4, 5, 6 mit einem Sicherungsautomaten 2 gesichert ist.

Jeder Sicherungsautomat 2 ist zur Absicherung einer Phase 4, 5, 6 ausgeführt und weist eine Eingangsklemme 7, eine Ausgangsklemme 8 und eine Ableitklemme 9 auf. Die Sicherungsautomaten 2 sind mit ihrer Eingangsklemme 7 jeweils mit einer Phase 4, 5, 6 und mit ihrer Ausgangsklemme 8 mit einer Last 10 verbunden. Die Last 10 ist eine mehrphasige Last, die hier beispielhaft durch ein elektronisches Schaltgerät dargestellt ist. Die Ableitklemmen 9 sind jeweils mit einer Masse 11 verbunden.

In dem Sicherungsautomaten 2 sind die Eingangsklemme 7 und die Ausgangsklemme 8 über einen Strompfad 12 elektrisch leitend verbunden. In dem Strompfad 12 sind eine Trennvorrichtung 13 und eine Überwachungseinrichtung, 14 angeordnet. Die Trennvorrichtung 13 ist als Öffner ausgeführt, um den Strompfad 12 bei einer Betätigung zu unterbrechen. Die Überwachungseinrichtung 14 ist ausgeführt, einen Strom in dem Strompfad 12 zu überwachen.

Der Sicherungsautomat 2 weist außerdem einen Ableitpfad 15 auf, der an seinem einen Ende mit dem Strompfad 12 zwischen der Trennvorrichtung 13 und der Ausgangsklemme 8 sowie an seinem anderen Ende mit der Ableitklemme 9 verbunden ist. In dem Ableitpfad 15 ist eine Verbindungsvorrichtung 16 angeordnet, die ausgeführt ist, den Ableitpfad 15 bei einer Betätigung durchzuverbinden. Entsprechend ist die Verbindungsvorrichtung 16 als Schließer ausgeführt.

Die Trennvorrichtung 13 und die Verbindungsvorrichtung 16 sind zur gemeinsamen Betätigung mit einer Koppeleinrichtung 17 gekoppelt. Die Koppeleinrichtung 17 in diesem Ausführungsbeispiel ist eine mechanische Koppeleinrichtung 17. Mit der Koppeleinrichtung 17 ist ein Betätigungselement verbunden, welches bei einer Betätigung der Koppeleinrichtung 17 ebenfalls betätigt wird, sodass die Betätigung von außen, d.h. von außerhalb des Sicherungsautomaten (2), erkennbar ist. Außerdem kann durch das Betätigungselement eine manuelle Betätigung der Koppeleinrichtung 17 und damit Trennvorrichtung 13 und der Verbindungsvorrichtung 16 ausgeführt werden.

Die Überwachungseinrichtung 14 ist ausgeführt, bei Erkennung eines Überstroms die Trennvorrichtung 13 und die Verbindungsvorrichtung 16 über die Koppeleinrichtung 17 zu betätigen. Die Überwachungseinrichtung 14 weist einen Bi-Metallschalter 19 zur Dauerstromüberwachung auf, um einen überhöhten Leitungsstrom als Überstrom zu erfassen. Außerdem weist die Überwachungseinrichtung 14 einen Magnetschalter 20 mit einer magnetischen Schnellauslösung als Kurzschlussschutz für schnelle Vorgänge zur Überwachung eines Kurzschlussstroms als Überstrom auf. In dem Magnetschalter 20 wird durch den Überstrom ein Magnetfeld erzeugt, so dass mit Hilfe einer Relaisspule und Anker eine Betätigung der Koppeleinrichtung 17 erfolgt.

Die Figuren 4 und 5 zeigen schematisch den Zusammenbruch des Strom Iₖ durch die Ausgangsklemme 8 für einen konventionellen Sicherungsautomaten und für einen Sicherungsautomaten 2 des beschriebenen Ausführungsbeispiels. Der Strom ist bei dem konventionellen Sicherungsautomaten erst nach etwa 4 ms auf einen ungefährlichen Wert gefallen, während dies bei dem hier beschriebenen Sicherungsautomaten 2 bereits nach etwa 0,2 ms der Fall ist.

Fig. 6 zeigt die Wirkungsweise des Sicherungsautomaten 2 im Detail. Ein Strom I_{c}, der durch die Eingangsklemme 7 fließt, wird von der Überwachungseinrichtung 14 als Überstrom erkannt, wodurch zum Zeitpunkt t = 0s eine Betätigung der Trennvorrichtung 13 und der Verbindungsvorrichtung 16 über die Koppeleinrichtung 17 ausgelöst wird. Entsprechend wird der Strompfad 12 durch die Trennvorrichtung 13 unterbrochen, und der Ableitpfad 15 wird über die Verbindungsvorrichtung 16 durchverbunden. Das Schalten der Trennvorrichtung 13 und der Verbindungsvorrichtung 16 in diesem Ausführungsbeispiel dauert etwa 0,2 ms. In dieser Zeit fließt der gesamte Strom I_{c} als Ausgangsstrom Iₖ über die Ausgangsklemme 8 und damit über die Last. Zum Zeitpunkt t = 0,2 ms ist der der Ableitpfad 15 durchverbunden, so dass ein Strom I_{c1} an der Ableitklemme 9 bereits ungefähr gleich dem Strom I_{c} durch die Eingangsklemme 7 ist. Entsprechend bricht der Strom Iₖ über die Ausgangsklemme 8 zusammen und ist bereits zum Zeitpunkt t = 0,4 ms ungefähr Null.

Wie in Fig. 1 zu erkennen ist, sind die Sicherungsautomaten 2 über ein Kopplungselement 21 mechanisch miteinander gekoppelt. Durch die mechanische Kopplung können die Sicherungsautomaten 2 gegenseitig eine Betätigung durch ihre jeweilige Überwachungseinrichtung 14 auf die anderen Sicherungsautomaten 2 übertragen. Das Kopplungselement 21 in diesem Ausführungsbeispiel ist als separates Bauteil ausgeführt, das auf hier nicht im Detail gezeigte Weise mit den Betätigungselementen der drei Sicherungsautomaten 2 verbunden ist. Das Kopplungselement 21 ist mit einem Handbetätiger 22 zur manuellen Betätigung der gekoppelten Sicherungsautomaten 2 ausgeführt. Der Handbetätiger 22 ist zur manuellen Betätigung sowohl zum gemeinsamen Trennen und Durchverbinden der Strompfade 12 ausgeführt, wobei über den Handbetätiger 22 die Betätigung von außen erkennbar ist.

In einer alternativen, hier nicht dargestellten Ausführungsform ist die Sicherungsanordnung 1 als integrales Gerät ausgeführt.

**Bezugszeichenliste**

| | |
|---|---|
| Sicherungsanordnung | 1 |
| Sicherungsautomat | 2 |
| Stromversorgung, Versorgungsleitung | 3 |
| Phase | 4 |
| Phase | 5 |
| Phase | 6 |
| Eingangsklemme | 7 |
| Ausgangsklemme | 8 |
| Ableitklemme | 9 |
| Last | 10 |
| Masse | 11 |
| Strompfad | 12 |
| Trennvorrichtung | 13 |
| Überwachungseinrichtung | 14 |
| Ableitpfad | 15 |
| Verbindungsvorrichtung | 16 |
| Koppeleinrichtung | 17 |
| Bi-Metallschalter | 19 |
| Magnetschalter | 20 |
| Kopplungselement | 21 |
| Handbetätiger | 22 |

## Patentansprüche

1. Sicherungsautomat (2) zur Absicherung einer Phase (4, 5, 6) mit
einer Eingangsklemme (7),
einer Ausgangsklemme (8),
einem Strompfad (12), der die Eingangsklemme (7) und die Ausgangsklemme (8) elektrisch leitend verbindet,
einer Trennvorrichtung (13), die in dem Strompfad (12) angeordnet und ausgeführt ist, diesen bei einer Betätigung zu unterbrechen,
einer Ableitklemme (9),
einem Ableitpfad (15), der an seinem einen Ende mit dem Strompfad (12) zwischen der Trennvorrichtung (13) und der Ausgangsklemme (8) sowie an seinem anderen Ende mit der Ableitklemme (9) verbunden ist,
einer Verbindungsvorrichtung (16), die in dem Ableitpfad (15) angeordnet und ausgeführt ist, diesen bei einer Betätigung durchzuverbinden, und
einer Überwachungseinrichtung (14), die ausgeführt ist, den Strom in dem Strompfad (12) zu überwachen und bei Erkennung eines Überstroms die Trennvorrichtung (13) und die Verbindungsvorrichtung (16) zu betätigen, so dass die Ströme während des Schaltens der Trennvorrichtung (13) nach dem Schalten der Verbindungseinrichtung (16) über die Ableitklemme (9) abfließen, wobei
die Überwachungseinrichtung (14) ausgeführt ist, eine Dauerstromüberwachung und eine Kurzschlussstromüberwachung durchzuführen.

2. Sicherungsautomat (2) nach Anspruch 1, **dadurch gekennzeichnet, dass**
die Überwachungseinrichtung (14) einen Bi-Metallschalter (19) zur Dauerstromüberwachung aufweist.

3. Sicherungsautomat (2) nach einem der Ansprüche 1 oder 2, **dadurch gekennzeichnet, dass**
die Überwachungseinrichtung (14) einen Magnetschalter (20) zur Kurzschlussstromüberwachung aufweist.

4. Sicherungsautomat (2) nach einem der vorhergehenden Ansprüche, **dadurch gekennzeichnet, dass**
der Sicherungsautomat (2) eine Koppeleinrichtung (17) aufweist, mit der die Trennvorrichtung (13) und die Verbindungsvorrichtung (16) zur gemeinsamen Betätigung gekoppelt sind, und
die Überwachungseinrichtung (14) zur Betätigung der Trennvorrichtung (13) und der Verbindungsvorrichtung (16) über die Koppeleinrichtung (17) ausgeführt ist.

5. Sicherungsautomat (2) nach einem der vorhergehenden Ansprüche, **dadurch gekennzeichnet, dass**
der Sicherungsautomat (2) ein Betätigungselement aufweist, welches bei einer Betätigung durch die Überwachungseinrichtung (14) betätigt wird, so dass die Betätigung von außen erkennbar ist.

6. Sicherungsautomat (2) nach Anspruch 5, **dadurch gekennzeichnet, dass**
das Betätigungselement ausgeführt ist, eine manuelle Betätigung der Trennvorrichtung (13) und der Verbindungsvorrichtung (16) auszuführen.

7. Sicherungsanordnung (1) mit einer Mehrzahl Sicherungsautomaten (2) nach einem der vorhergehenden Ansprüche für die Verwendung in einer mehrphasigen Versorgungsleitung (3), wobei
jede Phase (4, 5, 6) mit einem Sicherungsautomaten (2) gesichert ist, und
die Sicherungsautomaten (2) miteinander gekoppelt sind.

8. Sicherungsanordnung (1) nach dem vorhergehenden Anspruch 7, wobei
die Sicherungsautomaten (2) mechanisch miteinander gekoppelt sind.

9. Sicherungsanordnung (1) nach dem vorhergehenden Anspruch 8, wobei
die Sicherungsautomaten (2) ein Betätigungselement für eine manuelle Betätigung der Trennvorrichtung (13) und der Verbindungsvorrichtung (16) aufweisen, und
die Sicherungsautomaten (2) über ein Kopplungselement (21) mechanisch miteinander gekoppelt sind.

10. Sicherungsanordnung (1)nach dem vorhergehenden Anspruch 9, wobei
das Kopplungselement (21) einen Handbetätiger (22) zur manuellen Betätigung der gekoppelten Sicherungsautomaten (2) aufweist.

11. Sicherungsanordnung (1) nach einem der vorhergehenden Ansprüche, wobei
die Sicherungsanordnung (1) als integrales Gerät ausgeführt ist.

## Claims

1. An automatic circuit breaker (2) for protecting a phase (4, 5, 6), comprising
an input terminal (7),
an output terminal (8),
a current path (12), which electrically conductively connects the input terminal (7) and the output terminal (8),
a disconnection apparatus (13), which is arranged in the current path (12) and which is configured to interrupt the current path when actuated,
a discharge terminal (9),
a discharge path (15), which is connected at one end thereof to the current path (12) between the disconnection apparatus (13) and the output terminal (8) and which is connected at its other end to the discharge terminal (9),
a connection apparatus (16), which is arranged in the discharge path (15) and which is configured to connect through the discharge path when actuated, and
a monitoring device (14), which is configured to monitor the current in the current path (12) and, when an overcurrent is identified, to actuate the disconnection apparatus (13) and the connection apparatus (16) so that the currents during the switching of the disconnection apparatus (13) after the switching of the connection apparatus (16) are discharged via the discharge terminal (9), wherein
the monitoring device (14) is configured to carry out permanent current monitoring and short-circuit current monitoring.

2. The automatic circuit breaker (2) according to claim 1, **characterised in that**
the monitoring device (14) has a bimetal switch (19) for permanent current monitoring.

3. The automatic circuit breaker (2) according to either one of claims 1 or 2 **characterised in that**
the monitoring device (14) has a magnetic switch (20) for short-circuit current monitoring.

4. The automatic circuit breaker (2) according to any one of the preceding claims, **characterised in that**
the automatic circuit breaker (2) has a coupling device (17), to which the disconnection apparatus (13) and the connection apparatus (16) are coupled for joint actuation, and
the monitoring device (14) is configured to actuate the disconnection apparatus (13) and the connection apparatus (16) via the coupling device (17).

5. The automatic circuit breaker (2) according to any one of the preceding claims, **characterised in that**
the automatic circuit breaker (2) has an actuation element, which, in the event of actuation by the monitoring device (14), is actuated so that the actuation is identifiable externally.

6. The automatic circuit breaker (2) according to claim 5, **characterised in that**
the actuation element is configured to perform a manual actuation of the disconnection apparatus (13) and of the connection apparatus (16).

7. A circuit breaker arrangement (1) comprising a plurality of automatic circuit breakers (2) according to any one of the preceding claims for use in a multi-phase supply line (3), wherein
each phase (4, 5, 6) is protected by an automatic circuit breaker (2), and
the automatic circuit breakers (2) are coupled to one another.

8. The circuit breaker arrangement (1) according to the preceding claim 7, wherein
the automatic circuit breakers (2) are mechanically coupled to one another.

9. The circuit breaker arrangement (1) according to the preceding claim 8, wherein
the automatic circuit breakers (2) have an actuation element for manual actuation of the disconnection apparatus (13) and the connection apparatus (16), and
the automatic circuit breakers (2) are mechanically coupled to one another via a coupling element (21).

10. The circuit breaker arrangement (1) according to the preceding claim 9, wherein
the coupling element (21) has a manual actuator (22) for manually actuating the coupled automatic circuit breakers (2).

11. The circuit breaker arrangement (1) according to any one of the preceding claims, wherein
the circuit breaker arrangement (1) is configured as an integral device.

## Revendications

1. Automate de sécurité (2) pour la protection d'une phase (4, 5, 6) doté
d'une borne d'entrée (7),
d'une borne de sortie (8),
d'un trajet de courant (12) qui relie de manière électriquement conductrice la borne d'entrée (7) et la borne de sortie (8),
d'un dispositif de séparation (13), qui est disposé sur le trajet de courant (12) et est conçu pour interrompre celui-ci lors d'un actionnement,
d'une borne de dérivation (9),
d'un trajet de dérivation (15) qui est relié à une de ses extrémités avec le trajet de courant (12) entre le dispositif de séparation (13) et la borne de sortie (8), ainsi qu'à son autre extrémité avec la borne de dérivation (9),
d'un dispositif de connexion (16), qui est disposé sur le trajet de dérivations (15) et est conçu pour connecter celui-ci lors d'un actionnement, et
d'un système de surveillance (14) qui est conçu pour surveiller le courant dans le trajet de courant (12) et pour actionner le dispositif de séparation (13) et le dispositif de connexion (16) lors de la détection d'un courant de surcharge de sorte que les courants se déchargent par la borne de dérivation (9) pendant le fonctionnement du dispositif de séparation (13) après la mise en marche du système de connexion (16), où
le système de surveillance (14) est conçu pour effectuer une surveillance du courant continu et une surveillance du courant de court-circuit.

2. Automate de sécurité (2) selon la revendication 1, **caractérisé en ce que**
le système de surveillance (14) présente un interrupteur bimétallique (19) pour la surveillance du courant continu.

3. Automate de sécurité (2) selon l'une des revendications 1 ou 2, **caractérisé en ce que**
le système de surveillance (14) présente un commutateur magnétique (20) pour la surveillance du courant de court-circuit.

4. Automate de sécurité (2) selon l'une des revendications précédentes, **caractérisé en ce que**
l'automate de sécurité (2) présente un système de couplage (17) avec lequel le dispositif de séparation (13) et le dispositif de connexion (16) sont couplés pour un actionnement conjoint, et
le système de surveillance (14) est conçu pour l'actionnement du dispositif de séparation (13) et du dispositif de connexion (16) par l'intermédiaire du système de couplage (17).

5. Automate de sécurité (2) selon l'une des revendications précédentes, **caractérisé en ce que**
l'automate de sécurité (2) présente un élément d'actionnement, lequel est actionné lors d'un actionnement par le système de surveillance (14) de sorte que l'actionnement peut être détecté de l'extérieur.

6. Automate de sécurité (2) selon la revendication 5, **caractérisé en ce que**
l'élément d'actionnement est conçu pour exécuter un actionnement manuel du dispositif de séparation (13) et du dispositif de connexion (16).

7. Ensemble de sécurité (1) doté d'une multitude d'automates de sécurité (2) selon l'une des revendications précédentes pour une utilisation dans une ligne d'alimentation (3) multiphasique, où
chaque phase (4, 5, 6) est protégée avec un automate de sécurité, et
les automates de sécurité (2) sont couplés entre eux.7

8. Ensemble de sécurité (1) selon la revendication précédente 7, dans lequel
les automates de sécurité (2) sont couplés entre eux mécaniquement.

9. Ensemble de sécurité (1) selon la revendication précédente 8, dans lequel
les automates de sécurité (2) présentent un élément d'actionnement pour un actionnement manuel du dispositif de séparation (13) et du dispositif de connexion (16), et
les automates de sécurité (2) sont couplés entre eux mécaniquement par l'intermédiaire d'un élément de couplage (21).

10. Ensemble de sécurité (1) selon la revendication précédente 9, dans lequel
l'élément de couplage (21) présente un actionneur manuel (22) pour l'actionnement manuel des automates de sécurité (2) couplés.

11. Ensemble de sécurité (1) selon l'une des revendications précédentes, où
l'ensemble de sécurité (1) est conçu sous la forme d'un appareil monobloc.
